# DEMANDE DE BREVET EUROPEEN

(11) **EP 2 450 503 A1**
(43) Date de publication de la demande: **09.05.2012**
(21) Numéro de dépôt: 11184767.9
(22) Date de dépôt: 12.10.2011
(51) Int. Cl.: E04H 4/00

(54) **Bassin, en particulier de piscine**

(30) Priorité: 08.11.2010 FR 1059186
(71) Demandeur: Lermite, 44470 Thouare sur Loire (FR)
(72) Inventeur: Lermite, Jean, 44470 Mauves Sur Loire (FR); Lermite, Jacques, 44470 Carquefou (FR)
(74) Mandataire: Godineau, Valérie

(57) **Abrégé**

Bassin (1), en particulier de piscine, ledit bassin (1) comprenant au moins un fond (2), une paroi (3) périphérique de délimitation de l'enceinte dudit bassin formée au moins de panneaux (4) préfabriqués, et des moyens (5) de maintien desdits panneaux (4) en position dressée, lesdits moyens de maintien des panneaux en position dressée comprennant des tirants (51) disposés à l'intérieur du bassin (1), chaque tirant (51) s'étendant entre la paroi (3) périphérique et le fond (2) du bassin (1) en les reliant entre eux.

## Description

La présente invention concerne un bassin, en particulier de piscine.

Elle concerne plus particulièrement un bassin comprenant au moins un fond, une paroi périphérique de délimitation de l'enceinte dudit bassin formée au moins de panneaux préfabriqués, et des moyens de maintien permanent desdits panneaux en position dressée.

De telles piscines hors-sol ou semi-enterrées sont bien connues à ceux versés dans cet art comme l'illustre en particulier le brevet FR-2.908.429. Généralement, la paroi périphérique du bassin est réalisée à l'aide de panneaux, et les moyens de maintien permanent de ces panneaux en position dressée, par des jambes de force disposées à l'extérieur de l'enceinte du bassin délimitée par lesdits panneaux. Ces jambes de force travaillent en compression et exercent, sur ladite paroi périphérique, un effort à l'encontre de la poussée généralement horizontale exercée par l'eau sur lesdits panneaux.

La disposition de ces jambes de force à l'extérieur du périmètre de l'enceinte du bassin délimitée par les panneaux génère un certain nombre d'inconvénients. L'encombrement hors-tout du bassin est important. Dans le cas d'une piscine hors sol ou semi-enterrée, ces jambes de force sont inesthétiques et potentiellement source d'accident en raison du fait qu'elles font saillie de la paroi périphérique.

Il est également connu à travers le document AU 522 393, un bassin équipé de moyens de maintien permanent et temporaire des panneaux de la paroi périphérique de délimitation de l'enceinte dudit bassin à l'état dressé. Les moyens de maintien temporaire sont réalisés à l'aide de tirants disposés à l'intérieur du bassin, ces tirants étant enlevés avant la mise en eau du bassin. Il est donc nécessaire dans cette solution de prévoir des moyens de maintien permanent disposés à l'extérieur du bassin.

Le document US 5,090,588 décrit un réservoir dont la paroi de délimitation de l'enceinte n'est pas formée de panneaux préfabriqués.

Un but de la présente invention est donc de proposer un bassin dont la conception permet de s'affranchir des jambes de force traditionnelles disposées à l'extérieur du bassin et servant au maintien permanent en position dressée des panneaux constitutifs de la paroi périphérique dudit bassin.

Un autre but de la présente invention est de proposer un bassin dont la conception permet une parfaite intégration des moyens de maintien permanent disposés à l'intérieur du bassin pour éviter tout risque de blessure des utilisateurs du bassin.

A cet effet, l'invention a pour objet un bassin, en particulier de piscine, ledit bassin comprenant au moins un fond, une paroi périphérique de délimitation de l'enceinte dudit bassin formée au moins de panneaux préfabriqués, et des moyens de maintien permanent desdits panneaux en position dressée, caractérisé en ce que lesdits moyens de maintien permanent des panneaux en position dressée comprennent des tirants disposés à l'intérieur du bassin, chaque tirant s'étendant entre la paroi périphérique et le fond du bassin en les reliant entre eux.

La réalisation d'un bassin dont les moyens de maintien permanent en position dressée comprennent en remplacement des jambes de force extérieures au bassin, des tirants disposés à l'intérieur du bassin permet, dans certaines configurations, pour une surface de bassin identique, de limiter l'encombrement hors-tout, en particulier l'emprise au sol dudit bassin.

La réalisation d'un bassin dont les moyens de maintien permanent des panneaux en position dressée sont exempts de jambes de force disposées à l'extérieur du bassin permet en outre d'améliorer l'esthétique du bassin et de réduire les risques de chute liés à la présence de telles jambes de force. En outre, la présence de ces tirants permet, dans certaines configurations, d'isoler la partie inférieure de la paroi périphérique des forces de poussée, en particulier celles générées par l'eau sur la paroi périphérique au niveau de la base de la paroi périphérique du bassin dans la zone de raccordement de la paroi périphérique du bassin au fond du bassin, les tirants jouant le rôle de déflecteur dans ladite zone là on l'on sait que l'effort de poussée est le plus important.

Il doit être noté que l'expression "moyens de maintien permanent" concerne des moyens de maintien installés à demeure, c'est-à-dire destinés à assurer un maintien y compris après la mise en eau du bassin par opposition à des moyens de maintien temporaire qui sont installés de manière provisoire et sont destinés à être enlevés avant la mise en eau du bassin.

De préférence, chaque tirant est couplé d'une part, à la paroi périphérique, d'autre part, au fond du bassin, par une liaison démontable. En effet, le bassin et, en particulier, la paroi périphérique du bassin est une paroi modulaire qui se présente de préférence sous forme d'un ensemble prêt à monter. La liaison démontable entre tirant et paroi facilite donc les opérations de montage et éventuellement de démontage. Il en est de même en ce qui concerne la liaison entre fond et tirant.

Au moins l'un, de préférence chaque tirant est formé d'une pièce, de préférence rigide dont au moins une partie relie obliquement la paroi périphérique et le fond du bassin.

De préférence, au moins certains des tirants sont reliés entre eux par une pièce de liaison, de préférence de type cornière, ladite pièce de liaison étant couplée à la paroi périphérique du bassin. Cette pièce de liaison permet de relier plusieurs panneaux entre eux et de réduire le nombre de tirants.

Généralement, cette pièce de liaison se présente sous forme d'un corps allongé, tel qu'un profilé, disposé sensiblement parallèlement au plan d'ouverture du bassin à l'état couplé aux tirants. Les pièces de liaison, ainsi disposées alignées côte à côte, forment, chacune, une portion de ceinture équipant la face interne de la paroi périphérique de bassin.

Dans le mode de réalisation où le bassin est du type comportant un dispositif d'accès et/ou d'assise au fond du bassin disposé à l'intérieur du bassin, le long de la face interne de la paroi périphérique dudit bassin, sur au moins une partie du pourtour intérieur de l'enceinte, ce dispositif d'accès et/ou d'assise comprenant au moins une marche formant palier et une contremarche et/ou une rampe inclinée, les tirants sont masqués au moins partiellement par le dispositif d'accès et/ou d'assise.

Plusieurs modes de réalisation d'un tel masquage peuvent être envisagés. A nouveau, dispositif d'accès et/ou d'assise et tirants participent, en s'interposant entre eau et paroi périphérique, à une moindre sollicitation de la paroi périphérique aux forces de poussée dans la zone de raccordement de ladite paroi périphérique au fond du bassin.

Généralement, le bassin comporte, en outre, un revêtement intérieur étanche venant à recouvrement au moins du fond et d'au moins une partie de la face interne de la paroi périphérique du bassin et des tirants. Le masquage des tirants par un revêtement étanche permet de limiter le risque de blessure par contact direct d'un utilisateur du bassin avec les tirants.

Dans un mode de réalisation, le revêtement intérieur étanche se présente sous forme d'une doublure imperméable, souple, dite liner, généralement réalisée d'une seule pièce.

En variante, le revêtement intérieur étanche, de type cuvelage, est formé d'un carrelage ou d'un enduit. Ledit revêtement est appliqué sur au moins une partie de la face interne de la paroi périphérique du bassin et à recouvrement des tirants éventuellement préalablement au moins partiellement masqués par le dispositif d'accès et/ou d'assise.

Dans le cas où un dispositif d'accès et/ou d'assise est présent, le revêtement est appliqué sur ledit dispositif.

L'invention sera bien comprise à la lecture de la description suivante d'exemples de réalisation, en référence aux dessins annexés dans lesquels :
la figure 1 représente une vue partielle en perspective d'un bassin de piscine conforme à l'invention ;
la figure 2 représente une vue en coupe d'un bassin de piscine conforme à l'invention avec une vue de détail du dispositif d'accès et/ou d'assise ;
la figure 3 représente une vue partielle en perspective d'un autre mode de réalisation d'un bassin de piscine avec un plan incliné, conforme à l'invention.

Comme mentionné ci-dessus, le bassin 1, objet de l'invention, peut être un bassin de piscine hors sol, enterrée ou semi-enterrée ou bien encore un bassin de station, en particulier d'épuration ou autre. Ce bassin 1 comprend au moins un fond 2, une paroi 3 périphérique de délimitation de l'enceinte dudit bassin formée au moins de panneaux 4 préfabriqués, et des moyens 5 de maintien permanent desdits panneaux 4 en position dressée. Généralement, le fond 2 du bassin est formé par une dalle, telle qu'une dalle de béton. Les panneaux 4 constitutifs de la paroi 3 périphérique sont de préférence des panneaux en béton. Ces panneaux 4 sont de préférence formés de panneaux en plaque disposés côte à côte de manière contigüe ou avec interposition d'un profilé ou poteau de liaison entre panneaux. De tels panneaux peuvent également être formés par un empilement de lames horizontales entre deux poteaux. Dans l'exemple représenté, en particulier à la figure 3, les panneaux sont insérés entre un rail inférieur et un rail supérieur support de margelle. Le bord inférieur de chaque panneau est donc couplé à emboîtement avec le rail inférieur tandis que le bord supérieur de chaque panneau est couplé à emboîtement au rail supérieur. Chaque rail supérieur et inférieur forme ainsi une liaison de type pont entre lesdits panneaux. Chaque panneau est en outre assemblé à un panneau adjacent par une liaison à emboîtement, de préférence par engagement de formes géométriques complémentaires des chants de panneaux. Ainsi, chaque panneau peut présenter l'un de ses chants latéraux à profil convexe et son autre chant latéral à profil concave pour une liaison à emboîtement concave-convexe de deux panneaux adjacents.

Les rails inférieur et supérieur entre lesquels les panneaux sont insérés assurent un maintien en position dressée des panneaux. Toutefois, ces rails sont insuffisants pour résister aux poussées, en particulier horizontales exercées par le contenu du bassin sur ladite paroi périphérique. C'est pourquoi et de manière caractéristique à l'invention, le bassin comporte encore des moyens 5 de maintien permanent des panneaux en position dressée comprenant des tirants 51 disposés à l'intérieur du bassin 1. Chaque tirant 51 s'étend entre la paroi 3 périphérique et le fond 2 du bassin 1 en les reliant entre eux.

En résumé, le bassin 1 comporte donc des premiers moyens de maintien en position dressée formés par exemple par les rails supérieur et inférieur entre lesquels les panneaux sont insérés et des tirants à l'exclusion de toute jambe de force disposée à l'extérieur du bassin comme dans le cas de l'état de la technique.

Dans les exemples représentés, chaque tirant 51 est couplé d'une part, à la paroi 3 périphérique, d'autre part, au fond 2 du bassin, par une liaison 6, 7 démontable. La liaison 6, 7 démontable est une liaison par vissage ou par boulonnage. De préférence, au moins l'un, de préférence chaque tirant 51 est formé d'une pièce, de préférence rigide, dont au moins une partie relie obliquement la paroi 3 périphérique et le fond 2 du bassin. La pièce est sollicitée par l'eau en traction et non en compression comme dans l'état de la technique. De préférence, chaque tirant est une pièce métallique, en particulier en inox réalisée par pliage. Dans l'exemple représenté à la figure 3, certains tirants sont formés par un plat rectangulaire replié à chacune de ses extrémités pour former, à chacune des extrémités dudit plat, une aile de liaison, lesdites ailes de liaison s'étendant sensiblement orthogonalement entre elles et étant reliées à l'âme dudit plat de liaison par une ligne de pliage non perpendiculaire à l'axe longitudinal dudit plat. Lesdites ailes viennent en appui, l'une sur le fond du bassin, l'autre sur la face interne de la paroi périphérique, en particulier sur la face interne d'un panneau de ladite paroi, lesdites ailes étant à chaque fois fixées par vissage ou boulonnage au bassin. En variante, les plats des tirants peuvent être disposés dans un plan non plus vertical mais oblique et le pliage des ailes s'opère suivant une ligne perpendiculaire à l'axe longitudinal dudit plat, les ailes s'étendant à nouveau orthogonalement entre elles.

Dans l'exemple représenté à la figure 3, d'autres tirants sont réalisés sous forme d'un gousset triangulaire évidé centralement. Les deux modes de réalisation conviennent. Toutefois, la réalisation des tirants sous forme de goussets triangulaires évidés centralement offre une résistance mécanique accrue.

De préférence, au moins certains des tirants 51 sont reliés entre eux par une pièce 8 de liaison, de préférence de type cornière, ladite pièce 8 de liaison étant de préférence couplée à la paroi 3 périphérique du bassin 1.

Dans les exemples représentés, cette pièce de liaison est formée d'une cornière en L positionnée au niveau de la zone de liaison entre tirant et paroi périphérique. Cette cornière en L présente l'une de ses branches qui s'étend perpendiculairement au plan du panneau tandis que l'autre branche s'étend en application contre ledit panneau, en particulier contre la face interne dudit panneau. Cette pièce de liaison permet d'éviter de disposer un tirant au niveau de chaque panneau. Ainsi, de préférence, on dispose un tirant sur un panneau sur trois ou quatre et on relie lesdits tirants entre eux par ladite pièce de liaison comme l'illustre la figure 1, cette pièce de liaison se présentant sous forme d'un corps allongé sensiblement parallèle au plan d'ouverture du bassin. Dans le cas où le bassin est du type comportant un dispositif 9 d'accès et/ou d'assise au fond 2 du bassin 1 disposé à l'intérieur du bassin 1, le long de la face interne de la paroi 3 périphérique dudit bassin, sur au moins une partie du pourtour intérieur de l'enceinte, ce dispositif 9 d'accès et/ou d'assise comprenant au moins une marche 10 formant palier et une contremarche 11 et/ou une rampe 12 inclinée, les tirants 51 sont masqués au moins partiellement par le dispositif 9 d'accès et/ou d'assise.

Dans un premier mode de réalisation de l'invention, conforme à la figure 1, le dispositif 9 d'accès et/ou d'assise est formé au moins de blocs 13 positionnés côte à côte, les tirants 51 étant disposés dans l'espace laissé libre entre deux blocs 13 adjacents disposés côte à côte. Ces blocs 13 sont de préférence des blocs creux remplis à l'aide d'une matière de remplissage, telle que du sable ou du béton. Le dessus du bloc peut être finalisé avec du béton maigre et un profilé de finition peut être intégré audit bloc au niveau de l'arête frontale du bloc.

Dans un deuxième mode de réalisation de l'invention non représenté, le dispositif 9 d'accès est formé au moins de blocs 13 positionnés côte à côte, lesdits blocs 13 étant réalisés en un matériau découpable, chaque bloc 13, positionnable de préférence par le dessus sur au moins un tirant 51, comportant au moins un logement à l'intérieur duquel ledit tirant 51 s'insère au moins partiellement.

Indépendamment du mode de réalisation, les blocs sont des blocs parallélépipédiques de préférence en polystyrène.

Dans encore un autre mode de réalisation de l'invention non représenté, la marche 10 et la contremarche 11 ou la rampe 12 inclinée délimitent avec la paroi 3 périphérique un volume creux à l'intérieur duquel au moins un tirant 51 est disposé.

Dans le cas d'une rampe inclinée, comme dans l'exemple de la figure 3, cette rampe inclinée est à pente descendante depuis la paroi périphérique en direction du fond du bassin en s'écartant de ladite paroi périphérique. Cette rampe inclinée peut être formée à l'aide de blocs triangulaires qui s'insèrent entre les tirants ou d'une tôle qui s'appuie sur la tranche des tirants.

Dans tous les cas, ce dispositif d'accès s'interpose entre l'eau et la paroi périphérique et réduit donc l'effort de pression exercée sur la paroi périphérique dans sa zone de raccordement au fond.

Dans les exemples représentés, le bassin est du type dont l'étanchéité est assurée par une membrane rapportée étanche. Le bassin comporte donc en outre une doublure intérieure imperméable souple, dite liner, généralement réalisée d'une seule pièce et venant à recouvrement au moins du fond d'au moins une partie de la face interne de la paroi périphérique du bassin et des tirants. Cette doublure vient épouser la forme du dispositif d'accès et/ou d'assise et vient à recouvrement des tirants.

De manière équivalente, le revêtement 14 intérieur étanche aurait pu être réalisé sous forme d'un carrelage ou d'un enduit. A nouveau, dans ce cas, le revêtement intérieur vient à recouvrement du dispositif d'accès et/ou d'assise et des tirants.

Pour l'obtention d'un tel bassin notamment de piscine, on procède comme dans l'état de la technique pour la réalisation du fond et de la paroi périphérique du bassin à l'aide des panneaux. Une fois les panneaux en position dressée, on les relie éventuellement entre eux avec la pièce de liaison, et on met en place des tirants à l'intérieur du bassin. Généralement, on dispose un tirant sur un panneau sur quatre ou cinq. Ces pièces de liaison forment une ceinture périmétrique interne de la paroi périphérique du bassin.

Une fois les tirants et, si nécessaire, le dispositif d'accès et/ou d'assise en place, on revêt intérieurement l'enceinte du bassin d'un revêtement étanche qui vient au moins à recouvrement du fond, d'au moins une partie de la face interne de la paroi 3 périphérique du bassin et des tirants 51.

## Revendications

1. Bassin (1 ), en particulier de piscine, ledit bassin (1 ) comprenant au moins un fond (2), une paroi (3) périphérique de délimitation de l'enceinte dudit bassin formée au moins de panneaux (4) préfabriqués, des moyens de maintien permanent desdits panneaux (4) en position dressée,
**caractérisé en ce que** lesdits moyens de maintien permanent des panneaux en position dressée comprennent des tirants (51) disposés à l'intérieur du bassin (1), chaque tirant (51 ) s'étendant entre la paroi (3) périphérique et le fond (2) du bassin (1) en les reliant entre eux.

2. Bassin (1) selon la revendication 1,
**caractérisé en ce que** chaque tirant (51) est couplé d'une part, à la paroi (3) périphérique, d'autre part, au fond (2) du bassin, par une liaison (6, 7) démontable.

3. Bassin (1) selon la revendication 2,
**caractérisé en ce que** la liaison (6, 7) démontable est une liaison par vissage ou par boulonnage.

4. Bassin (1) selon l'une des revendications précédentes,
**caractérisé en ce qu'**au moins l'un des, de préférence chaque, tirant (51) est formé d'une pièce, de préférence rigide, dont au moins une partie relie obliquement la paroi (3) périphérique et le fond (2) du bassin.

5. Bassin (1) selon l'une des revendications précédentes,
**caractérisé en ce qu'**au moins certains des tirants (51) sont reliés entre eux par une pièce (8) de liaison, de préférence de type cornière, ladite pièce (8) de liaison étant couplée à la paroi (3) périphérique du bassin (1).

6. Bassin (1 ) selon l'une des revendications 1 à 5, du type comportant un dispositif (9) d'accès et/ou d'assise au fond (2) du bassin (1) disposé, à l'intérieur du bassin (1), le long de la face interne de la paroi (3) périphérique dudit bassin, sur au moins une partie du pourtour intérieur de l'enceinte, ce dispositif (9) d'accès et/ou d'assise comprenant au moins une marche (10) formant palier et une contremarche (11) et/ou une rampe (12) inclinée, **caractérisé en ce que** les tirants (51) sont masqués au moins partiellement par le dispositif (9) d'accès et/ou d'assise.

7. Bassin (1) selon la revendication 6,
**caractérisé en ce que** le dispositif (9) d'accès et/ou d'assise est formé au moins de blocs (13) positionnés côte à côte, les tirants (51) étant disposés dans l'espace laissé libre entre deux blocs (13) adjacents disposés côte à côte.

8. Bassin (1) selon la revendication 6,
**caractérisé en ce que** le dispositif (9) d'accès et/ou d'assise est formé au moins de blocs (13) positionnés côte à côte, lesdits blocs (13) étant réalisés en un matériau découpable, chaque bloc (13), positionnable de préférence par le dessus sur au moins un tirant (51 ), comportant au moins un logement à l'intérieur duquel ledit tirant (51) s'insère au moins partiellement.

9. Bassin (1) selon la revendication 6,
**caractérisé en ce que** la marche (10) et la contremarche (11) ou la rampe (12) inclinée délimitent avec la paroi (3) périphérique un volume creux à l'intérieur duquel au moins un tirant (51) est disposé.

10. Bassin (1) selon l'une des revendications précédentes,
**caractérisé en ce qu'**il comporte, en outre, un revêtement (14) intérieur étanche venant à recouvrement au moins du fond (2) et d'au moins une partie de la face interne de la paroi (3) périphérique du bassin et des tirants (51).

11. Bassin (1) selon la revendication 10,
**caractérisé en ce que** le revêtement (14) intérieur étanche se présente sous forme d'une doublure imperméable, souple, dite liner, généralement réalisée d'une seule pièce.

12. Bassin (1) selon la revendication 10,
**caractérisé en ce que** le revêtement intérieur étanche de type cuvelage est formé d'un carrelage ou d'un enduit.
